# EUROPÄISCHE PATENTANMELDUNG

(11) **EP 0 093 964 A1**
(43) Veröffentlichungstag der Anmeldung: **16.11.1983**
(21) Anmeldenummer: 83104153.8
(22) Anmeldetag: 28.04.1983
(51) Int. Cl.: B43M 17/00

(54) **Halter für Schreibzeug**

(30) Priorität: 06.05.1982 DE 8213055 U
(71) Anmelder: Berendsohn AG, D-2000 Hamburg 56 (DE)
(72) Erfinder: Gerth, Walter, D-2000 Hamburg 53 (DE)
(74) Vertreter: Glaeser, Joachim, Dipl.-Ing.

(57) **Zusammenfassung**

Halter für ein Schreibzeug, mit einer Steckhülse für das Schreibzeug und einem Verbindungsteil zwischen der Steckhülse und dem Fuß, wobei der Verbindungsteil zwischen der Steckhülse (13) und dem Fuß (10) als Schwingteil, vorzugsweise als weiche Schwingfeder (12) ausgebildet ist, so daß die Steckhülse bei entnommenem Schreibzeug über eine relativ lange Zeit Schwingbewegungen ausführt.

## Beschreibung

Die Erfindung bezieht sich auf einen Halter für Schreibzeug, mit einer Steckhülse für das Schreibzeug und einem Verbindungsteil zwischen der Steckhülse und dem Fuß. Es ist ein derartiger Halter bekannt, wobei der Verbindungsteil als biegbarer Teil ausgebildet ist, so daß die Steckhülse in eine gewünschte Lage gebogen werden kann, ohne daß deshalb der Fuß seine Lage verändern muß. 3ei dem bekannten Halter ist der Fuß als Saugteil ausgebildet, so daß er leicht mit einer waagerechten oder horizontalen Fiäche verbunden werden kann und sodann die Steckhülse in die gewünschte Lage gebracht werden kann, damit das Schreibzeug bequem dort eingeführt und von dort. entnommen werden kann.

Die vorliegende Erfindung befaßt sich hingegen mit dem Problem zu verhindern, daß ein Schreibzeug von seinem zugehörigen Halter abhanden kommen kann, ohne daß deshalb eine feste Verbindung zwischen diesen Teilen vorgesehen werden muß. Erreicht wird dies dadurch, daß der Verbindungsteil beim Halter der eingangs genannten Art als Schwingteil, insbesondere als Sehwingfeder ausgebildet ist.

Im Prinzip wird bei der Erfindung der Halter mit seiner Steckhülse - mit oder ohne Schreibzeug - als schwingungs fähiges System ausgebildet, wobei der Fuß auf einer waagerechten Unterlage ruht. Die Schwingfeder gemäß der Erfindung ist dabei so ausgebildet, daß nach Entnahme des Schreibzeugs aus der Steckhülse die Steckhülse für eine längere Zeit, beispielsweise mehrere Sekunden bis zu einer halben Minute, in einer Schwingung verbleibt und sich ständig von oben nach unten bewegt, d.h. eine senkrechte Schwingung mit oder ohne horizontalen Sehwingungskomponenten ausführt. Auf diese Art und Weise wird die Aufmerksamkeit des Benutzers des Sehreibzeuges auf den Halter gelenkt, so daß dieser, nachdem er eine Unterschrift od.dgl. geleistet hat, das Schreibzeug in die Steekhülse zurücktut, eben weil diese durch ihre Bewegung ihn dazu verleitet. Wäre der Verbindungsteil wie bei den bekannten Haltern zwar biegbar aber nicht schwingungsfähig, so würde die Steckhülse keine Bewegungen ausführen und der Benutzer des Schreibzeugs würde nicht veranlaßt werden, das Schreibzeug nach Gebrauch dort abzulegen.

Nach einer bevorzugten Ausführungsform des Halters gemäß der Erfindung ist die Schwingfeder als Spiraldrahtfeder ausgebildet, deren Drahtdurchmesser im Verhältnis zun Wickeldurchmesser klein ausgebildet ist. Es handelt sich hierbei um eine verhältnismäßig einfache Ausführungsform, da derartige Spiraldrahtfedern in großer Stückzahl und zu günstigen Preisen erhältlich sind.

Die Erfindung wird nachstehend an Hand der Zeichnung beisnielsweise erläutert, wobei die einzige Figur der Zeichnung einen Halter gemäß der Erfindung in schaubildlicher Darstellung wiedergibt.

Der Halter gemäß der Erfindung weist einen Fuß 10 auf, der im gezeigten Fall in Form eines schräg abgeschnittenen Zylinders ausgebildet ist. Die zum Außenmantel senkrechte Grundfläche ruht dabei auf einer Unterlage 11, es kann sich hierbei um eine waagerechte Tischoberfläche handeln. An der etwas schräg geneigten Fläche befindet sich ein Verbindungsteil 12, der eine Verbindung zwischen dem Fuß 10 und der Steckhülse 13 bewerkstelligt. In der gezeigten Ausführungsform ist der Verbindungsteil 12 als S^{p}iraldrahtfeder ausgebildet, deren eines Ende fest mit der Schrägfläche des Fußes 10 und deren anderes Ende fest mit der Steckhülse 13 verbunden ist. Die Steckhülse weist einen Innenraum auf, der an ein Schreibzeug 14 so angepaßt ist, daß das Schreibzeug in diese Hülse eingesteckt werden kann und eine genügend feste Verbindung zwischen der Steckhülse 13 und dem Schreibzeug 14 sicherstellt.

Der Drahtdurchmess-er der Spiralfeder 12 ist verhältnismäßig klein, der Windungsdurchmesser der Feder ist relativ groß, wobei gemäß der Erfindung die einzelnen Windungen nicht aufeinanderruhen sondern einen Abstand in der Größenordnung von einigen Drahtdurchmessern haben, so daß insgesamt eine sogenannte "weiche" Feder entsteht. Es ist ersichtlich, daß allein schon beim Herausnehmen des Schreibzeugs 14 eine solche Kraft auf die Steckhülse 13 ausgeübt wird, daß die Steckhülse 13 im Zusammenwirken mit der Feder 12 eine Schwingung ausführt. Es handelt sich hierbei gemäß der Erfindung um eine zusammengesetzte Schwingung, da die Feder 12 sowohl im Hinblick auf ihre Achse Biegeschwingungen als auch Longitudinalschwinsungen ausführt. Die Abmessungen der Drahtfeder und das Gewicht des Schreibzeugs 13 selbst sind gemäß der Erfindung so bemessen worden, daß die Schreibhülse 13 eine Vielzahl nickender Bewegungen ausführt. Das gleiche trifft zu, wenn sich das Schreibzeug 14 in der Steckhülse 13 befindet, allerdings sind die Schwingungsamolituden und die Schwingungszeit dann anders.

Anstelle des in der Figur gezeigten Fußes 10 kann auch ein Saugnapf vorgesehen werden, der mit seinem einen Ende an der Spiralfeder 12 befestigt ist und mit Hilfe des Saugnapfes eine feste Verbindung mit einer Unterlage oder an einer Wand herstellen kann.

## Patentansprüche

1. Halter für Schreihzeug, mit einer Steckhülse für das Schreibzeug und einen Verbindungsteil zwischen der Steckhülse und dem Fuß, dadurch gekennzeichnet, daß der Verbindungsteil zwischen der Steckhülse (13) und dem Fuß (10) als Schwingteil, vorzugsweise als Schwingfeder (12) ausgebildet ist.

2. Halter nach Ansoruch 1, dadurch gekennzeichnet, daß die Schwingfeder (12) als weiche Spiraldrahtfeder ausgebildet ist.

3. Halter nach Anspruch 2, dadurch gekennzeichnet, daß die Spiraldrahtfeder (12) mit einem großen Wickeldurchmesser im Verhältnis zum Durchmesser des Spiraldrahtes ausgebildet ist.

4. Halter nach Anspruch 3, dadurch gekennzeichnet, daß die einzelnen Windungen der Spiraldrahtfeder (12) im Abstand zueinander angeordnet sind.
